# EUROPÄISCHE PATENTSCHRIFT

(11) **EP 0 825 131 B1**
(45) Veröffentlichungstag und Bekanntmachung des Hinweises auf die Patenterteilung: **10.09.2003**
(21) Anmeldenummer: 97108737.4
(22) Anmeldetag: 31.05.1997
(51) Int. Cl.: B65D 83/70

(54) **Behälter für druckgasbeaufschlagte Flüssigkeiten**
Container for dispensing liquids by internal gaseous pressure
Récipient pour distribution de liquides par pression interne de gaz

(30) Priorität: 14.08.1996 DE 19632777
(43) Veröffentlichungstag der Anmeldung: 25.02.1998
(73) Patentinhaber: Wella Aktiengesellschaft, 64274 Darmstadt (DE)
(72) Erfinder: Burghaus, Johannes, 64372 Ober-Ramstadt (DE)

(56) Entgegenhaltungen:
- EP-A- 0 262 070
- DE-U- 9 204 922
- US-A- 2 757 964
- US-A- 3 292 826
- US-A- 3 918 610

## Beschreibung

Die Erfindung betrifft einen Behälter für druckgasbeaufschlagte Flüssigkeiten, wobei eine Mündung des Behälters mit einem ein Ventil tragenden Ventilteller abgedeckt ist, und der Ventilteller mindestens eine die Dicke des Ventiltellers reduzierende Einkerbung als Sicherheitsventil aufweist.

Bei Behältern für druckgasbeaufschlagte Flüssigkeiten, insbesondere bei Aerosoldosen, kann eine unzulässige Druckerhöhung auftreten, beispielsweise durch den Zerfall von Wasserstoffperoxyd oder durch eine unzulässig hohe Temperatur.

Zum kontrollierten Abblasen des Überdrucks sind verschiedene Sicherheitsventile bekannt geworden. So wird beispielsweise in der US 3,074,602 eine punkt- oder kreisringförmige Einkerbung im Ventilteller beschrieben, welche bei einer Verformung des Ventiltellers durch überhöhten Druck aufreißt. Ferner zeigt die US 3,918,610 einen Behälter gemäß dem Oberbegriff des Anspruchs 1, in dessen Ventilteller in einem äußeren Randbereich eine umlaufende Sicke eingeprägt ist, die von sechs radial verlaufenden Stegen unterbrochen wird. Als Sicherheitsventil sind zwei der Stege mit jeweils einer Einkerbung versehen, die quer über den Steg verläuft und sich an den Seitenwänden des Steges und über ein kurzes Stück des Grundes der an den Steg angrenzenden Sicke fortsetzt. Auch bei diesem Sicherheitsventil wird eine Verformung des Ventiltellers, die ein Aufreißen der Einkerbungen zur Folge hat, vorausgesetzt.

Aus der US 3,292,826 ist eine ringförmige Einkerbung als Sicherheitsventil eines Behälters bekannt, die im Mantel des Behälters vorgesehen ist. Ein entsprechendes, jedoch in einem Deckel eines Behälters angeordnetes Sicherheitsventil ist aus der EP 0 262 070 A bekannt.

Um ein Auslösen des Sicherheitsventils bei einem vorgegebenen Druck zu gewähren, und ein ungewolltes Auslösen durch mechanische Beanspruchungen beim Transport, bei der Benutzung oder bei einer noch zulässigen Erwärmung des Inhalts der Aerosoldose zu verhindern, ist eine möglichst genaue Festlegung der Auslöseschwelle bei der Herstellung der Aerosoldose erforderlich. Dieses ist jedoch bei den bekannten Aerosoldosen, bei welchen zum Auslösen des Sicherheitsventils eine Verformung des Ventiltellers erforderlich ist, nicht möglich.

Aufgabe der vorliegenden Erfindung ist es, einen Behälter für druckgasbeaufschlagte Flüssigkeiten mit einem Sicherheitsventil vorzuschlagen, das einfach und preiswert herstellbar ist und das möglichst genau bei einem vorgegebenen Druck auslöst.

Diese Aufgabe ist gemäß dem kennzeichnenden Teil des Anspruchs 1 gelöst. Die Einkerbung verläuft ringförmig und schließt eine Fläche ein, deren Größe bei einem vorgegebenen Überdruck im Inneren des Behälters eine zum Aufreißen an der Einkerbung ausreichende Kraft zur Folge hat. Eine besonders große wirksame Fläche ist dadurch möglich, daß die Fläche die Achse des Ventils einschließt.

Bei dem für Aerosoldosen im allgemeinen zulässigen Druck kann die Dicke des Ventiltellers an der Einkerbung noch so groß gewählt werden, daß die im Sinne eines möglichst genauen Auslösedruckes erforderlichen Toleranzen dieser Dicke bei der Verwendung von üblichen Stanzwerkzeugen eingehalten werden können. Ferner hat der erfindungsgemäße Behälter den Vorteil, daß keine weiteren Teile erforderlich sind. Damit werden Material und Kosten gespart.

Im Rahmen der Erfindung ist es nicht erforderlich, daß die ringförmige Einkerbung die Form eines Kreises aufweist. Die Einkerbung kann sowohl auf der Innen- als auch auf der Außenseite des Ventiltellers vorgenommen werden.

Bildet die Einkerbung einen geschlossenen Ring, so wird der innere Teil des Ventiltellers gegebenenfalls mit dem Ventil bei einer Auslösung des Sicherheitsventils fortgeschleudert. Da dieses in vielen Fällen unerwünscht ist, ist bei einer Weiterbildung der Erfindung vorgesehen, daß die Einkerbung an einer Stelle des Umfangs unterbrochen ist. Dabei hat es sich als günstig herausgestellt, wenn die Unterbrechung einen Umfangswinkel zwischen 10° und 90° einnimmt.

Aus der DE 29 16 699 C2 ist ein Behälter für druckgasbeaufschlagte Flüssigkeiten bekannt geworden, bei dem der Ventilteller in einem inneren Bereich zur Aufnahme einer Dichtungsringscheibe ausgebildet ist, die zwischen einem in Richtung auf die Ventilachse gefalteten Rand und einem von dem Rand beabstandeten scheibenförmigen Teil des Ventiltellers gehalten wird. Für einen derartigen Behälter ist es besonders vorteilhaft, wenn erfindungsgemäß die Einkerbung im scheibenförmigen Teil angeordnet ist. Mit dieser Weiterbildung ist sichergestellt, daß die Einkerbung zu einem Zeitpunkt innerhalb des Herstellungsprozesses des Ventiltellers vorgenommen werden kann, zu dem der Ventilteller noch ohne besondere Maßnahmen einem Stanzwerkzeug zugeführt werden kann, und andererseits die Einkerbung durch nachfolgende Verformungen, beispielsweise Tiefziehen, nicht aufreißt.

Bei dem erfindungsgemäßen Behälter ist es im Sinne eines möglichst geringen Auslösedruckes bei einer genügenden Restdicke der Einkerbung besonders günstig, wenn die Einkerbung in einem Randbereich des scheibenförmigen Teils angeordnet ist. Außerdem kann bei dieser Ausgestaltung die Dichtungsringscheibe im Falle der Auslösung leicht durch die sich damit bildende Öffnung heraustreten.

Da die Dichtungsringscheibe aus elastischem Werkstoff ist, kann der Durchmesser der ringförmigen Einkerbung, beispielsweise bezüglich des Auslösedruckes, variiert werden und gegebenenfalls kleiner als der Durchmesser der Dichtungsringscheibe sein. Dabei sollte jedoch vorgesehen sein, daß der Durchmesser der ringförmigen Einkerbung im wesentlichen dem Durchmesser der Dichtungsringscheibe entspricht.

Eine andere vorteilhafte Ausgestaltung der Weiterbildung der Erfindung besteht darin, daß der scheibenförmige Teil einen umlaufenden Absatz aufweist und daß die Einkerbung außerhalb des umlaufenden Absatzes angeordnet ist.

Ein Ausführungsbeispiel der Erfindung ist in der Zeichnung anhand mehrerer Figuren dargestellt und in der nachfolgenden Beschreibung näher erläutert. Es zeigt:
- Figur 1: eine Schnittdarstellung eines Ausführungsbeispiels,
- Figur 2: ein Detail aus Figur 1,
- Figur 3: eine Draufsicht eines Teils des Ausführungsbeispiels nach Figur 1 bei abgenommenem Schaumkopf, und
- Figur 4: eine Schnittdarstellung des Ausführungsbeispiels nach Figur 1 nach einer Auslösung.

Gleiche Teile sind in den Figuren mit gleichen Bezugszeichen versehen.

Bei dem in den Figuren 1 bis 4 dargestellten Ausführungsbeispiel ist eine konzentrisch um die Ventilachse verlaufende Einkerbung 5 als Sollbruchstelle vorgesehen. Über einen Umfangsbereich von etwa 60° ist die Einkerbung bei 6 unterbrochen, so daß bei einem Auslösen der sich innerhalb der Einkerbung 5 befindliche Teil nicht vollständig von dem Ventilteller löst, sondern lediglich kippt (Figur 4). Die übrigen Teile des in den Figuren dargestellten Ausführungsbeispiels sind an sich bekannt, beispielsweise aus DE 29 16 699 C2. Eine Erläuterung dieser Teile wird im folgenden lediglich vorgenommen, soweit es zum Verständnis der Erfindung erforderlich ist. Die nur angedeutete Aerosoldose 7 weist eine an den Rändern bei 8 umgebördelte Mündung auf, welche mit einem Ventilteller 9 verschlossen ist, wobei eine Dichtung 10 vorgesehen ist.

Der Ventilteller 9 ist derart geformt, daß zwischen einer nach innen gerichteten umlaufenden Faltung 11 und einem scheibenförmigen Teil 12 die Ränder einer Ventildichtung 13 und einer Membran 14 eingespannt sind. Die Membran 14 ist einstückig mit einem Verschlußkörper 15 verbunden, der Durchtrittskanäle für zwei in der Aerosoldose und in einem nicht dargestellten elastischen Behälter innerhalb der Aerosoldose befindliche Flüssigkeiten enthält. Das Ventil wird durch Druck auf einen Schaumkopf 16 geöffnet, wobei ein Fortsatz 17 des Schaumkopfes in eine Blindbohrung 18 des Verschlußkörpers eindringt und diesen soweit nach unten bewegt, daß die Durchtrittskanäle von der Dichtung freigegeben werden, und die Flüssigkeiten über Nuten 19 am unteren Ende des Fortsatzes 17 in den Schaumkopf 16 fließen können.

Wie in Figur 4 dargestellt, reißt die Sollbruchstelle 5 bei einem Überdruck auf, so daß der innere Teil des Ventiltellers mit dem Ventil nach oben kippt. Dabei wird durch geeignete Toleranzen vermieden, daß der in Figur 4 nicht dargestellte Schaumkopf dieses Kippen behindert.

Für den Fall, daß die Membran 14 wie bei dem obengenannten Patent mit einer ringförmigen Halterung verbunden ist, welche den Raum 21 im wesentlichen ausfüllt, kann diese ringförmige Halterung am oberen äußeren Rand angeschrägt sein, so daß sie zusammen mit der Dichtung 13 im Falle eines Auslösens des Sicherheitsventils aus dem Ventilteller herausrutscht.

## Patentansprüche

1. Behälter für druckgasbeaufschlagte Flüssigkeiten, wobei eine Mündung des Behälters mit einem ein Ventil tragenden Ventilteller (9) abgedeckt ist, und der Ventilteller (9) mindestens eine die Dicke des Ventiltellers (9) reduzierende Einkerbung (5) als Sicherheitsventil aufweist, **dadurch gekennzeichnet, daß** die Einkerbung (5) ringförmig verläuft und eine Fläche einschließt, deren Größe bei einem vorgegebenen Überdruck im Inneren des Behälters eine zum Aufreißen an der Einkerbung (5) ausreichende Kraft zur Folge hat, daß die Fläche die Achse des Ventils einschließt, daß der Ventilteller (9) in einem inneren Bereich zur Aufnahme einer als Ringscheibe ausgestalteten Dichtung (13) ausgebildet ist, die zwischen einem in Richtung auf die Ventilachse mittels einer Faltung (11) gefalteten Rand und einem von dem Rand beabstandeten scheibenförmigen Teil (12) des Ventiltellers (9) gehalten wird, und daß die Einkerbung (5) im scheibenförmigen Teil (12) angeordnet ist.

2. Behälter nach Anspruch 1, **dadurch gekennzeichnet, daß** die Einkerbung (5) an einer Stelle (6) des Umfangs unterbrochen ist.

3. Behälter nach Anspruch 2, **dadurch gekennzeichnet, daß** die Unterbrechung (6) einen Umfangswinkel zwischen 10 ° und 90 ° einnimmt.

4. Behälter nach Anspruch 1, Anspruch 2 oder Anspruch 3, **dadurch gekennzeichnet, daß** die Einkerbung (5) in einem Randbereich des scheibenförmigen Teils (12) angeordnet ist.

5. Behälter nach einem der Ansprüche 1 oder 4, **dadurch gekennzeichnet, daß** der Durchmesser der ringförmigen Einkerbung (5) im wesentlichen dem Durchmesser der als Ringscheibe ausgestalteten Dichtung (13) entspricht.

6. Behälter nach Anspruch 1, Anspruch 4 oder Anspruch 5, **dadurch gekennzeichnet, daß** der scheibenförmige Teil (12) einen umlaufenden Absatz aufweist, und daß die Einkerbung (5) außerhalb des umlaufenden Absatzes angeordnet ist.

## Claims

1. Container for liquids acted upon by compressed gas, an orifice of the container being covered by a valve plate (9) carrying a valve, and the valve plate (9) having at least one notch (5) which reduces the thickness of the valve plate (9) and is intended as a safety valve, **characterized in that** the notch (5) runs in an annular manner and encloses an area whose size results in a force which is sufficient for tearing open at the notch (5) at a predetermined excess pressure in the interior of the container, **in that** the area encloses the axis of the valve, **in that** the valve plate (9) is designed in an inner region for accommodating a seal (13) which is configured as an annular disc and is held between a margin folded in the direction of the valve axis by means of a fold (11) and a disc-shaped part (12), at a distance from the margin, of the valve plate (9), and **in that** the notch (5) is arranged in the disc-shaped part (12).

2. Container according to Claim 1, **characterized in that** the notch (5) is interrupted at one location (6) of the circumference.

3. Container according to Claim 2, **characterized in that** the interruption (6) assumes a circumferential angle of between 10° and 90°.

4. Container according to Claim 1, Claim 2 or Claim 3, **characterized in that** the notch (5) is arranged in a marginal region of the disc-shaped part (12).

5. Container according to either of Claims 1 and 4, **characterized in that** the diameter of the annular notch (5) corresponds essentially to the diameter of the seal (13) configured as an annular disc.

6. Container according to Claim 1, Claim 4 or Claim 5, **characterized in that** the disc-shaped part (12) has an encircling step, and **in that** the notch (5) is arranged outside the encircling step.

## Revendications

1. Récipient pour distribution de liquides par pression interne de gaz, une embouchure du récipient étant recouverte par un disque de soupape (9) supportant une soupape, et le disque de soupape (9) présentant au moins une entaille (5) réduisant l'épaisseur du disque de soupape (9) comme soupape de sécurité, **caractérisé en ce que** l'entaille (5) s'étend sous forme annulaire et englobe une surface dont la dimension provoque, en cas de surpression prédéfinie à l'intérieur du récipient, une force suffisante à l'ouverture de l'entaille (5), que la surface englobe l'axe de la soupape, que le disque de soupape (9) est formé dans une zone interne pour recevoir un joint (13) conformé comme une rondelle d'étanchéité, qui est maintenu entre un bord replié au moyen d'un pliage (11) en direction de l'axe de la soupape, et une pièce en forme de rondelle (12) du disque de soupape (9) écartée du bord, et que l'entaille (5) est pratiquée dans la pièce en forme de rondelle (12).

2. Récipient selon la revendication 1, **caractérisé en ce que** l'entaille (5) est interrompue à un endroit (6) de la circonférence.

3. Récipient selon la revendication 2, **caractérisé en ce que** l'interruption (6) occupe un angle circonférentiel allant de 10° à 90°.

4. Récipient selon la revendication 1, la revendication 2 ou la revendication 3, **caractérisé en ce que** l'entaille (5) est pratiquée au niveau du bord de la pièce en forme de rondelle (12).

5. Récipient selon l'une quelconque des revendications 1 ou 4, **caractérisé en ce que** le diamètre de l'entaille de forme annulaire (5) est substantiellement équivalent au diamètre du joint (13) conformé comme une rondelle d'étanchéité.

6. Récipient selon la revendication 1, la revendication 4 ou la revendication 5, **caractérisé en ce que** la pièce en forme de rondelle (12) présente un talon périphérique et que l'entaille (5) est pratiquée à l'extérieur du talon périphérique.
